# EUROPÄISCHE PATENTSCHRIFT

(11) **EP 2 754 834 B1**
(45) Veröffentlichungstag und Bekanntmachung des Hinweises auf die Patenterteilung: **05.07.2017**
(21) Anmeldenummer: 13195637.7
(22) Anmeldetag: 04.12.2013
(51) Int. Cl.: E06B 3/54, E06B 3/263

(54) **Wärmedämmleiste und Rahmenprofil für ein Fenster, eine Tür, eine Fassade oder ein Lichtdach**
Heat insulating element and frame profile for a window, a door, a façade or a skylight
Baguette d'isolation thermique et profilé de cadre pour une fenêtre, une porte, une façade ou un toit vitré

(30) Priorität: 10.01.2013 DE 202013100101 U
(43) Veröffentlichungstag der Anmeldung: 16.07.2014
(73) Patentinhaber: SCHÜCO International KG, 33609 Bielefeld (DE)
(72) Erfinder: Finkemeyer, Carsten, 32257 Bünde (DE)
(74) Vertreter: Dantz, Jan Henning

(56) Entgegenhaltungen:
- EP-A2- 1 293 639
- EP-A2- 1 988 247

## Beschreibung

Die vorliegende Erfindung betrifft eine Wärmedämmleiste zum Einfügen in einen Spalt zwischen einem Rahmenprofil eines Fensters, einer Tür, einer Fassade oder eines Lichtdaches, und einem an dem Rahmenprofil gehaltenen Füllungselements nach dem Oberbegriff des Anspruches 1.

Die DE 20 2005 004 338 U1 offenbart eine Wärmedämmleiste für einen Glasfalz, bei der sich ein Grundschenkel der Wärmedämmleiste senkrecht zur Ebene der Isolierglasscheibe erstreckt und mit einem Winkelschenkel versehen ist. An dem Grundschenkel sind hervorstehende Rippen ausgebildet und Grundschenkel und Winkelschenkel sind an dem Rahmenprofil gehalten. Bei der Montage einer solchen Wärmedämmleiste müssen in regelmäßigen Abständen Verklotzungselemente zwischen Rahmenprofil und Isolierglasscheibe vorgesehen werden, sodass die Wärmedämmleiste auf die Länge des Abstandes zwischen zwei Verklotzungselementen zurecht geschnitten werden muss. Da meist an jeder Seite der Isolierglasscheibe Verklotzungselemente vorgesehen werden, ist die Montage der Wärmedämmleiste aufwändig. Zudem muss der Spalt zwischen einer Stirnseite der Isolierglasscheibe und dem Rahmenprofil vergleichsweise genau bemessen sein, um eine hohe Wärmedämmung zu erreichen.

Die EP 1 293 639 offenbart einen einbruchhemmenden Rahmen, bei dem ein Füllungselement randseitig zwischen Dichtleisten gehalten ist. Stirnseite ist das Füllungselement zumindest bereichsweise über ein Einlegeprofil am Rahmen abgestützt, so dass ein Spalt zwischen Rahmen und Füllungselement in Form einer druckfesten Hinterfüllung geschlossen ist. Die EP1 988 247 offenbart eine Wärmedämmleiste gemäß dem Oberbegriff des Anspruchs.

Die DE 10 2006 061 655 offenbart eine Wärmedämmleiste, die einen mittleren Steg aufweist, der sich senkrecht zur Ebene der Isolierglasscheibe erstreckt. Beidseitig des Steges können hervorstehende Rippen vorgesehen sein, die einzelne Kammern zwischen sich ausbilden. Auch hier muss der Abstand zwischen der Stirnseite der Isolierglasscheibe und dem Rahmenprofil vergleichsweise genau eingestellt werden und es besteht das Problem, dass die Länge der Wärmedämmleiste auf den Abstand zweier benachbarter Verklotzungselemente angepasst werden muss.

Es ist daher Aufgabe der vorliegenden Erfindung eine Wärmedämmleiste zum Einfügen in einen Spalt zwischen einem Rahmenprofil eines Fensters, einer Tür, einer Fassade oder eines Lichtdaches und einem an dem Rahmenprofil gehaltenen Füllungselement zu schaffen, die leicht zu montieren ist und für eine hohe Wärmedämmung sorgt.

Diese Aufgabe wird mit einer Wärmedämmleiste mit den Merkmalen des Anspruches 1 sowie mit einem Rahmenprofil mit den Merkmalen des Anspruches 6 gelöst.

Erfindungsgemäß weist die Wärmedämmleiste einen mittleren Steg auf, auf dem erste Rippen auf der zum Rahmenprofil und zweite Rippen auf der gegenüberliegenden Seite angeformt sind, wobei die ersten Rippen in Längsrichtung des Steges zu den zweiten Rippen versetzt angeordnet sind. Dadurch hält die Wärmedämmleiste eine besonders hohe Elastizität in eine Richtung senkrecht zur Längsrichtung des Steges in der Ebene des Füllungselementes, sodass die Rippen zwischen dem Füllungselement und dem Rahmenprofil auch anliegen können, sodass auch große Spaltabstände zwischen dem Füllungselement und dem Rahmenprofil überbrückt werden können. Zudem ermöglicht die große Biegbarkeit der Wärmedämmleiste die Montage von Verklotzungselementen auf der Wärmedämmleiste, sodass das Aussparen der Wärmedämmleiste für den Einbau der Verklotzungselemente entfallen kann. Die Verklotzungselemente können direkt auf die Wärmedämmleiste aufgelegt werden, wobei das Verklotzungselement für eine positionsgenaue Ausrichtung des Füllungselementes an dem Rahmenprofil verrastet werden kann, und in dem Bereich des Verklotzungselementes die Wärmedämmleiste komprimiert wird. Dies erspart bei der Montage das Zurechtschneiden der Wärmedämmleiste.

Erfindungsgemäß ist zwischen zwei Rippen an der Wärmedämmleiste jeweils eine Aufnahme gebildet, wobei die Aufnahme breiter ist als eine Rippe auf der gegenüberliegenden Seite des Steges. Dadurch verformt sich der Steg beim Komprimieren bogenförmig in die Aufnahme hinein, sodass eine besonders hohe Elastizität gegeben ist. Der mittlere Steg kann dabei aus demselben elastischen Material wie die Rippen ausgebildet sein, insbesondere aus einem geschäumten Kunststoffmaterial.

Die Rippen können ausgehend von dem Steg nach außen hin zumindest bereichsweise spitz zulaufen. Es ist auch möglich, dass die ersten Rippen auf die zum Rahmenprofil gewandte Seite breiter werden oder quaderförmig ausgebildet sind, um eine größere Anlagefläche an dem Rahmenprofil zu erhalten. Vorzugsweise ist die Länge der ersten und der zweiten Rippen im Wesentlichen gleich, die Länge sollte sich in einer bevorzugten Ausgestaltung um maximal 25 %, insbesondere um maximal 15 % unterscheiden.

Erfindungsgemäß wird auch ein Rahmenprofil für ein Fenster, eine Tür, eine Fassade oder ein Lichtdach mit einem an dem Rahmenprofil gehaltenen Füllungselement bereitgestellt, bei dem an mindestens einer Seite des Füllungselementes ein Verklotzungselement als Abstandshalter zwischen einer Wärmedämmleiste und einer Stirnseite des Füllungselementes angeordnet ist. Die Wärmedämmleiste ist dann zwischen dem Verklotzungselement und dem Rahmenprofil angeordnet, sodass im Bereich des Verklotzungselementes die Wärmedämmleiste nicht ausgespart ist. Dies erleichtert die Montage und erhöht zudem die Wärmedämmung, da die Wärmedämmleiste eine höhere Wärmedämmung bietet wie ein Verklotzungselement. Das Verklotzungselement kann die Wärmedämmleiste komprimieren und beispielsweise im Bereich des Rahmenprofils verrastet sein.

Gemäß einer bevorzugten Ausgestaltung ist an jeder Stirnseite des Füllungselementes mindestens ein Verklotzungselement als Abstandshalter zwischen der Wärmedämmleiste und der Stirnseite des Füllungselementes vorgesehen. Dann kann die Wärmedämmleiste in vier Abschnitte, ein Abschnitt für jede Seite, oder vollständig umlaufend an dem Rahmen montiert werden.

Die Erfindung wird nachfolgend anhand mehrerer Ausführungsbeispiele mit Bezug auf die beigefügten Zeichnungen näher erläutert. Es zeigen:
- Figur 1: eine schematische Ansicht eines Rahmens mit einem erfindungsgemäßen Rahmenprofil mit einer Wärmedämmleiste;
- Figur 2: eine Schnittansicht durch ein Rahmenprofil der Figur 1;
- Figur 3: eine perspektivische Ansicht durch ein Rahmenprofil im Bereich des Verklotzungselementes;
- Figur 4: eine Schnittansicht durch das Rahmenprofil im Bereich des Verklotzungselementes in einer montierten Position;
- Figur 5: eine Schnittansicht durch ein Rahmenprofil mit einer modifizierten Wärmedämmleiste;
- Figur 6: eine Schnittansicht durch ein Rahmenprofil mit einer modifizierten Wärmedämmleiste;
- Figur 7: eine Schnittansicht durch ein Rahmenprofil mit einer modifizierten Wärmedämmleiste.

Figur 1 zeigt ein Fenster 1 mit einem Rahmen 2, in dem als Füllungselement 3 eine Isolierglasscheibe 3 angeordnet ist. Der Rahmen 2, kann auch bei einer Tür, einer Fassade oder einem Lichtdach eingesetzt werden. Der Rahmen 2 weist zwei vertikale Rahmenprofile 4 und zwei horizontale Rahmenprofile 5 auf, die an Gehrungsflächen miteinander verbunden sind und den gleichen Querschnitt aufweisen. In einem stirnseitigen Spalt zwischen dem Füllungselement 3 und dem Rahmenprofil 5 sind umlaufend mehrere Verklotzungselemente 6 schematisch dargestellt, mittels dem die Position des Füllungselementes 3 innerhalb des Rahmens 2 ausgerichtet werden kann. Ferner ist in dem Spalt zwischen Füllungselement 3 und Rahmen 2 schematisch eine Wärmedämmleiste 7 dargestellt.

In Figur 2 ist ein Schnitt durch ein Rahmenprofil 5 dargestellt, das als Verbundprofil ausgebildet ist und eine erste Metallschale 50 sowie eine zweite Metallschale 54 aufweist, die über Isolierstege 51 und 52 miteinander verbunden sind. Zwischen den Isolierstegen 51 und 52 ist ein Wärmedämmblock 53 angeordnet. Bezogen auf das Füllungselement 3 ist an der Innenseite des Rahmenprofils 5 die Wärmedämmleiste 7 angeordnet, die aus einem Wärmedämmmaterial, insbesondere einem geschäumten Kunststoffmaterial hergestellt ist. Die Wärmedämmleiste 7 und den mittleren Steg 8, der im Schnitt gesehen senkrecht zur Ebene des Füllungselementes 3 angeordnet ist. An dem mittleren Steg 8 sind erste Rippen 9 auf der zu dem Rahmenprofil 5 gewandten Seite angeformt und auf der gegenüberliegenden Seite sind zweite Rippen 10 dem Füllungselement 3 zugewandt. Zwischen den ersten Rippen 9 sind Aufnahmen 11 und zwischen dem Rippen 10 sind Aufnahmen 12 gebildet. Die Aufnahmen 11 und 12 sind jeweils breiter als eine Rippe 9 bzw. 10 auf der gegenüberliegenden Seite. Ferner sind die Rippen 9 und 10 versetzt zu einander angeordnet, sodass in einem Bereich des Mittelsteges 8 immer nur auf einer Seite eine Rippe 9 oder 10 vorhanden ist.

Die Wärmedämmleiste 7 umfasst ferner innenseitig einen Winkelsteg 13, der sich an dem Mittelsteg 8 anschließt und innenseitig mit einem Raststeg 14 versehen ist, der in eine Nut 55 an der Metallschale 54 des Rahmenprofils 5 eingreift. Auf der gegenüberliegenden Seite ist an dem mittleren Steg 8 ein Raststeg 15 angeformt, der in eine Nut 56 an der gegenüberliegenden Metallschale 50 des Rahmenprofils 5 eingreift, sodass die Wärmedämmleiste 7 rastend an dem Rahmenprofil 5 festgelegt werden kann.

Aufgrund der versetzten Anordnung der Rippen 9 und 10 sind die Wärmedämmleiste 7 im Bereich der Rippen 9 und 10 in eine Richtung in der Ebene des Füllungselementes und senkrecht zu dem Steg 8 besonders biegbar ausgebildet.

In Figur 3 ist ein Verklotzungselement 6 an einem Rahmenprofil 5' angeordnet, das in einigen Details gegenüber dem Rahmenprofil 5 modifiziert ist, aber auch baugleich zu dem Rahmenprofil 5 ausgebildet sein kann. Das Rahmenprofil 5' ist als Verbundprofil mit einer ersten Metallschale 50 einer zweiten Metallschale 54 sowie Isolierstegen 51' und 52' ausgebildet, zwischen den ein Wärmedämmblock 53' angeordnet ist. Die an dem Rahmenprofil 5' gehaltene Wärmedämmleiste 7' umfasst einen Winkelsteg 13 sitzt aber ebenfalls einem mittleren Steg 8', von dem sich zu dem Rahmenprofil 5' erste Rippen 9 und auf der gegenüberliegenden Seite zweite Rippen 10 erstrecken. An der Wärmedämmleiste 7' ist ein Verklotzungselement 6 angeordnet, das die Wärmedämmleiste 7 fixiert und das als Abstandshalter zwischen dem Rahmenprofil 5 und dem Füllungselement 3 bei der Montage dient. Zwischen dem Verklotzungselement 6 und Rahmenprofil 5 ist die Wärmedämmleiste 7' angeordnet.

In Figur 4 ist eine Schnittansicht durch das Rahmenprofil 5 der Figur 2 gezeigt, bei dem zwischen der Wärmedämmleiste 7 und dem Füllungselement 3 ein Verklotzungselement 6 vorgesehen ist. Das Füllungselement 3 ist als Isolierglasscheibe ausgebildet und weist drei Glasscheiben 30 auf, die über Abstandshalter 31 voneinander auf Abstand gehalten sind. Ferner ist die Isolierglasscheibe über eine Dichtung 17 an der Metallschale 54 gehalten, wobei an dem Rahmenprofil 5 auf der gegenüberliegenden Seite ein Glashalter zur Fixierung der Isolierglasscheibe vorgesehen wird. Wie Figur 4 zeigt, ist das Verklotzungselement 6 an einer Stirnseite des Füllungselementes 3 angeordnet und komprimiert die Wärmedämmleiste 7, die verformt wird. Die Wärmedämmleiste 7 ist zwischen dem Verklotzungselement 6 und einer ebenen Anlagefläche eines Isoliersteges 52' angeordnet, wobei zu sehen ist, dass die Rippen 9 und 10 deutlich kürzer ausgebildet sind und zudem der mittlere Steg 8 in den Bereich der Aufnahmen 11 und 12 hinein gebogen ist. Die Höhe der Wärmedämmleiste 7 beträgt in der komprimierten Position etwa zwischen 30 % und 60 % der Höhe im unkomprimierten Zustand, der in Figur 2 gezeigt ist.

In Figur 5 ist ein gegenüber Figur 2 modifiziertes Ausführungsbeispiel gezeigt, wobei das Rahmenprofil 5 identisch ausgebildet ist. Die Wärmedämmleiste ist nur im Bereich der zweiten Rippen 9' modifiziert, die nicht mehr spitz zulaufend ausgebildet sind, sondern sich in Richtung des Rahmenprofils 5 verbreitern. Dadurch wird eine größere Anlagefläche zwischen Wärmedämmleiste 7 und dem Rahmenprofil 5 erhalten. Der mittlere Steg 8 biegt sich an den Aufnahmen 11' zwischen den Rippen 9' zum Rahmenprofil 5 hin.

In Figur 6 ist ein weiteres Ausführungsbeispiel einer modifizierten Wärmedämmleiste 7" gezeigt, die an einem Rahmenprofil 5 montiert ist. Die Wärmedämmleiste 7" ist wie in Figur 2 und Figur 5 ausgebildet, bis auf die Rippen 9", die dem Rahmenprofil 5 zugewandt sind. Die Rippen 9" sind im Querschnitt quaderförmig ausgebildet und auch die Aufnahmen 11" zwischen den Rippen 9" sind ebenfalls quaderförmig.

In Figur 7 ist ein weiteres Ausführungsbeispiel einer Wärmedämmleiste gezeigt, bei der die Anzahl der Rippen 10 auf der zum Füllungselement 3 gewandten Seite reduziert wurde. Statt sieben Rippen 10 sind noch vier Rippen 10 vorgesehen, wobei die Anzahl der Rippen 10 abhängig von der Länge des Steges 8 und dem jeweiligen Einsatzzweck modifiziert werden kann. Auf der gegenüberliegenden Seite ist ebenfalls eine geringere Anzahl von quaderförmigen Rippen 9" vorgesehen, wobei in einer Aufnahme 11" zwei Stege 58 einer Nut an dem Isoliersteg 52' angeordnet ist. Im Bereich des Stegs 58 ist die Breite des Mittelsteges 8 ebenfalls reduziert.

Die Form der Wärmedämmleiste 7 kann in weiten Bereichen variiert werden, um an die Form des Rahmenprofils 5 angepasst zu werden. Zudem kann die Anzahl der Rippen 9 und 10 modifiziert werden.

Die gezeigten Rahmenprofile können zu einem Rahmen zusammengesetzt werden, wobei Verklotzungselemente 6 auf die Wärmedämmleiste 7 montiert werden können, die dann als Abstandshalter zwischen der Wärmedämmleiste 7 und dem darunter liegenden Rahmenprofil 5 einerseits und dem Füllungselement 3 andererseits dienen.

### Bezugszeichenliste

- 1: Fenster
- 2: Rahmen
- 3: Füllungselement
- 4: vertikale Rahmenprofile
- 5: horizontale Rahmenprofile
- 5': horizontale Rahmenprofile
- 6: Verklotzungselement
- 7: Wärmedämmleiste
- 7': Wärmedämmleiste
- 7": Wärmedämmleiste
- 8: Steg
- 8': Steg
- 9: erste Rippen
- 9': erste Rippen
- 9": erste Rippen
- 10: zweite Rippen
- 11: Aufnahme
- 11': Aufnahme
- 11": Aufnahme
- 12: Aufnahme
- 13: Winkelsteg
- 14: Raststeg
- 17: Dichtung

- 30: Glasscheiben
- 31: Abstandshalter

- 50: erste Metallschale
- 51: Isoliersteg
- 51': Isoliersteg
- 52: Isoliersteg
- 52': Isoliersteg
- 53: Wärmedämmblock
- 53': Wärmedämmblock
- 54: zweite Metallschale
- 55: Nut
- 56: Nut
- 58: Stege

## Patentansprüche

1. Wärmedämmleiste (7) zum Einfügen in einen Spalt zwischen einem Rahmenprofil (5) eines Fensters, einer Tür, einer Fassade oder eines Lichtdaches, und ein an dem Rahmenprofil (5) gehaltenen Füllungselementen (3), mit einem mittleren Steg (8), an dem auf einer zu dem Rahmenprofil gewandten Seite erste Rippen (9, 9', 9") angeformt sind und an dem auf einer zu den Füllungselementen (3) gewandten Seite zweite Rippen (10) angeformt sind, wobei die ersten Rippen (9, 9', 9") in Längsrichtung des Steges (8) zu den zweiten Rippen (10) versetzt angeordnet sind und zwischen zwei Rippen (9, 9', 9", 10) jeweils eine Aufnahme (11, 12) ausgebildet ist und die Aufnahme (11, 12) breiter ist als eine Rippe (9, 9', 9", 10) auf der gegenüberliegenden Seite des Steges (8), **dadurch gekennzeichnet, dass** der Steg (8) beim Komprimieren der Wärmedämmleiste zwischen dem Rahmenprofil und dem Füllungselement bogenförmig in jede Aufnahme (11, 12) hinein verformt ist.

2. Wärmedämmleiste nach Anspruch 1, **dadurch gekennzeichnet, dass** der mittlere Steg (8) in eine Richtung senkrecht zur Längsrichtung des Steges (8) und in der Ebene des Füllungselementes (3) biegbar ausgerichtet ist.

3. Wärmedämmleiste nach Anspruch 1 oder 2, **dadurch gekennzeichnet, dass** die Rippen (9, 10) zumindest teilweise nach außen spitz zulaufen.

4. Wärmedämmleiste nach einem der vorhergehenden Ansprüche, **dadurch gekennzeichnet, dass** die ersten Rippen (9, 9', 9") auf der zum Rahmenprofil (5) gewandte Seite breiter werden oder quaderförmig ausgebildet sind.

5. Wärmedämmleiste nach einem der vorhergehenden Ansprüche, **dadurch gekennzeichnet, dass** die Länge der ersten Rippen (9, 9', 9") und der zweiten Rippen (10) maximal um 25 %, insbesondere maximal um 15 % unterschiedlich sind.

6. Rahmenprofil (5) für ein Fenster, eine Tür, eine Fassade oder ein Lichtdach mit einem an dem Rahmenprofil (5) gehaltenen Füllungselementen (3), **dadurch gekennzeichnet, dass** an mindestens einer Seite des Füllungselementes (3) ein Verklotzungselement (6) als Abstandshalter zwischen einer Wärmedämmleiste (7) nach einem der vorhergehenden Ansprüche und einer Stirnseite des Füllungselementes (3) angeordnet ist.

7. Rahmenprofil nach Anspruch 6, **dadurch gekennzeichnet, dass** an jeder Stirnseite des Füllungselementes (3) mindestens ein Verklotzungselement (6) als Abstandshalter zwischen der Wärmedämmleiste (7) und einer Stirnseite des Füllungselementes (3) vorgesehen ist.

8. Rahmenprofil nach Anspruch 6 oder 7, **dadurch gekennzeichnet, dass** in einem Spalt zwischen dem Rahmenprofil (5) und dem Füllungselement (3) mindestens eine Wärmedämmleiste (7) nach einem der vorhergehenden Ansprüche angeordnet ist.

9. Fenster, Tür, Fassade oder Lichtdach mit einem Rahmenprofil nach einem der Ansprüche 6 bis 8.

## Claims

1. Heat insulation strip (7) for insertion into a gap between a frame profile (5) of a window, a door, a facade or a glazed roof and a filling element (3) held on the frame profile (5) having a central web (8) on which first ribs (9, 9', 9") facing the frame profile are formed and on which second ribs (10) are formed on the side facing one of the filling elements (3), wherein the first ribs (9, 9', 9") are arranged offset in the longitudinal direction of the web (8) with respect to the second ribs (10) and respectively one receptacle (11, 12) is formed between two ribs (9, 9', 9", 10) and the receptacle (11, 12) is wider than a rib (9, 9', 9", 10) on the opposite side of the web (8) characterized that during compression of the heat insulation strip between the frame profile and the filling element, the web (8) is deformed into each receptacle (11, 12) in an arcuate manner.

2. The heat insulation strip according to claim 1, **characterized in that** the central web (8) is aligned flexibly in a direction perpendicular to the longitudinal direction of the web (8) and in the plane of the filling element (3).

3. The heat insulation strip according to claim 1 or 2, **characterized in that** the ribs (9, 10) taper at least partially outwards.

4. The heat insulation strip according to any one of the preceding claims, **characterized in that** the first ribs (9, 9', 9") on the side facing the frame profile (5) are wider or configured to be quadrangular.

5. The heat insulation strip according to any one of the preceding claims, **characterized in that** the length of the first ribs (9, 9', 9") and the second ribs (10) differs by a maximum of 25%, in particular by a maximum of 15%.

6. Frame profile (5) for a window, a door, a facade or a glazed roof having a filling element (3) held on the frame profile (5), **characterized in that** a setting block element (6) is provided on at least one side of the filling element (3) as a spacer between a heat insulation strip (7) according to one of the preceding claims and an end face of the filling element (3).

7. The frame profile according to claim 6, **characterized in that** at least one setting block element (6) is provided on each end face of the filling element (3) as a spacer between the heat insulation strip (7) and an end face of the filling element (3).

8. The frame profile according to claim 6 or 7, **characterized in that** at least one heat insulation strip (7) according to any one of the preceding claims is disposed in a gap between the frame profile (5) and the filling element (3).

9. Window, door, facade or glazed roof with a frame profile according to one of claims 6 to 8.

## Revendications

1. Baguette d'isolation thermique (7) destinée à être insérée dans un intervalle compris entre un profilé de cadre (5) d'une fenêtre, d'une porte, d'une façade ou d'une toiture vitrée, et un élément de remplissage (3) maintenu sur le profilé de cadre (5), comprenant une traverse médiane (8) sur laquelle sont formées des premières nervures (9, 9', 9") sur son côté tourné vers le profilé de cadre, et des secondes nervures (10) sur son côté tourné vers l'élément de remplissage (3), les premières nervures (9, 9', 9") étant décalées par rapport aux secondes nervures (10) dans la direction longitudinale de la traverse (8), un logement (11, 12) étant respectivement formé entre deux nervures (9, 9', 9", 10), et ce logement (11, 12) étant plus large qu'une nervure (9, 9', 9", 10) sur les côtés opposés de la traverse (8),
**caractérisée en ce qu'**
une compression de la baguette d'isolation thermique entre le profilé de cadre et l'élément de remplissage entraîne une déformation en forme d'arc de la traverse (8) dans chaque logement (11, 12).

2. Baguette d'isolation thermique conforme à la revendication 1,
**caractérisée en ce que**
la traverse médiane (8) est flexible dans une direction perpendiculaire à sa direction longitudinale et dans le plan de l'élément de remplissage (3).

3. Baguette d'isolation thermique conforme à la revendication 1,
**caractérisée en ce que**
les nervures (9, 10) s'étendent au moins partiellement en pointe vers l'extérieur.

4. Baguette d'isolation thermique conforme à l'une des revendications précédentes,
**caractérisée en ce que**
les premières nervures (9, 9', 9") deviennent plus larges sur le côté tourné vers le profilé de cadre (5) ou sont de forme parallélépipèdique.

5. Baguette d'isolation thermique conforme à l'une des revendications précédentes,
**caractérisée en ce que**
la longueur des premières nervures (9, 9', 9") et des secondes nervures (10) diffère au maximum de 25 %, en particulier au maximum de 15 %.

6. Profilé de cadre (5) destiné à une fenêtre, une porte, une façade ou une toiture vitrée comprenant des éléments de remplissage maintenus sur le profilé de cadre (5),
**caractérisé en ce que**
sur au moins un côté de l'élément de remplissage (3) est monté un élément de calage (6) constituant un écarteur entre une baguette d'isolation thermique (7) conforme à l'une des revendications précédentes et un côté frontal de l'élément de remplissage (3).

7. Profilé de cadre conforme à la revendication 6,
**caractérisé en ce que**
sur chaque côté frontal de l'élément de remplissage (3) est prévu au moins un élément de calage (6) constituant un écarteur entre la baguette d'isolation thermique (7) et un côté frontal de l'élément de remplissage (3).

8. Profilé de cadre conforme à la revendication 6 ou 7,
**caractérisé en ce que**
dans l'intervalle situé entre le profilé de cadre (5) et l'élément de remplissage (3) est montée au moins une baguette d'isolation thermique (7) conforme à l'une des revendications précédentes.

9. Fenêtre, porte, façade ou toiture vitrée équipée d'un profilé de cadre conforme à l'une des revendications 6 à 8.
